# EUROPÄISCHE PATENTSCHRIFT

(11) **EP 2 239 209 B1**
(45) Veröffentlichungstag und Bekanntmachung des Hinweises auf die Patenterteilung: **07.03.2012**
(21) Anmeldenummer: 10003410.7
(22) Anmeldetag: 30.03.2010
(51) Int. Cl.: B65D 81/05, B65D 81/02, B65D 5/50

(54) **Polstereinrichtung für den Einsatz als Transportschutz sowie Polsterelement als Bestandteil eines Transportschutzes**
Upholstering device for use as transport protection and upholstery element as component of a transport protection
Dispositif de rembourrage destiné à servir de protection de transport ainsi qu'élément de rembourrage en tant que composant d'une protection de transport

(30) Priorität: 09.04.2009 DE 102009016724; 09.04.2009 DE 202009005376 U
(43) Veröffentlichungstag der Anmeldung: 13.10.2010
(73) Patentinhaber: Seyfert GmbH, 73262 Reichenbach/Fils (DE)
(72) Erfinder: Wollscheid, Guido, 36119 Neuhof-Giesel (DE)
(74) Vertreter: Bartels & Partner

(56) Entgegenhaltungen:
- DE-U1- 9 103 830
- DE-U1-202006 007 031
- US-A1- 2002 189 969

## Beschreibung

Die Erfindung betrifft eine Polstereinrichtung für den Einsatz als Transportschutz für handelbare Waren, die durch Falten aus einem insbesondere aus Wellpappe bestehenden, flachen Zuschnitt gebildet ist, der eine Aufeinanderfolge von Polsterelementen aufweist und in dem vorgeprägte Faltlinien zwischen einem ersten Seitenteil und einem zweiten Seitenteil ein Deckelteil und ein Bodenteil des jeweiligen Polsterelements definieren, wobei jeweils zumindest eine der Faltlinien an Deckelteil und Bodenteil eine Wölbung des angrenzenden Seitenteils bewirkenden bogenförmig gekrümmten Verlauf besitzt.

Um Transportgut gegen Beschädigungen und Beeinträchtigungen durch Einwirkung äußerer Kräfte zu schützen, die im Zuge von Transportvorgängen beispielsweise in Form von Stoßkräften bei unsachgemäßer Handhabung während Lade- oder Entladevorgängen auftreten, sind Schutzbehälter vielfältiger Bauweisen im Einsatz. Für Waren in Form von verhältnismäßig kleinvolumigem Stückgut werden häufig Transportbehälter in kistenartiger oder schachtelartiger Bauweise benutzt. Dieses Vorgehen ist insofern kostenintensiv als an die Art der Waren jeweils angepasste Transportbehälter bereitzustellen sind, beispielsweise für Verpackungseinheiten mit einer entsprechenden Anzahl von flaschen- oder dosenartigen Flüssigkeitsbehältern oder dergleichen. Bei einen entsprechenden Transportschutz bildenden Verpackungen müssen die Waren zudem in der Regel aus den Transportkisten oder -schachteln herausgenommen werden, um sie für den Verkauf darzubieten, so dass ein entsprechender Arbeitsaufwand für Auspacken anfällt.

Aus der US 2,804,202 ist eine als Transportschutz für die Diarahmen oder dergleichen geeignete Faltschachtel bekannt geworden. Ein streifenartiger, flacher Zuschnitt ist durch Faltlinien in gleichartige Teile unterteilt und weist in jedem zweiten Teil Öffnungen zur Aufnahme eines Diarahmens oder dergleichen auf. Entlang der Faltlinien wird der Zuschnitt zur Transportschachtel zusammen gefaltet, wobei die Teile des Zuschnitts nacheinander flächig aufeinander gelegt werden und auf diese Weise einen Transportschutz für die in die Öffnungen aufgenommenen Diarahmen bilden.

Die US 1,989,794 offenbart einen insbesondere an Kanten von Möbelstükken anlegbaren, streifenförmigen Transportschutz. Der Transportschutz besteht aus mehreren aufeinander aufgebrachten Lagen eines Zuschnitts, welcher entlang einer Faltlinie zur Anlage an eine Kante eines Möbelstücks geknickt wird. Die Lagen werden durch an den äußeren Rändern des Zuschnitts umgefalteten und an der inneren Lage fixierten Randabschnitte der breiteren äußeren Lage miteinander verbunden und an einer entlang der Mittellinie des mehrlagigen Zuschnitts verlaufenden Faltlinie zu einem Transportschutz gefaltet. Wie in der US 1,989,794 gezeigt, kann der Transportschutz bei Nichtverwendung zusammengerollt werden.

Eine Polstereinrichtung der eingangs beschriebenen Art ist aus DE 20 2006 007 031 U1 bekannt. Bekannt ist ein Verpackungspolster, insbesondere zum Ausfüllen von Hohlräumen in Umverpackungen, bestehend aus Papier und/oder pappeartigem Material, insbesondere aus Wellpappe, mit wenigstens einem mittels Falten und/oder Rollen eines Rohmaterials erzeugten und im Querschnitt im Wesentlichen linsenförmigen Hohlraum, wobei das Verpackungspolster mehrere linsenförmige Hohlräume aufweist, die jeweils an einer Schmalseite der Linsenform miteinander verbunden sind. Das Verpackungspolster ist mit wenigstens einer Prägung versehen, entlang der das Rohmaterial gefaltet ist, um die linsenförmigen Hohlräume des Verpakkungspolsters auszubilden, wobei die Prägung zwei voneinander beabstandete Ketten mit aneinandergereihten linsenförmigen Teilverläufen bildet. Hierbei ist die Prägung parallel zu einer Längsachse des Verpackungspolsters verlaufend ausgebildet.

Im Hinblick auf den Stand der Technik stellt sich die Erfindung die Aufgabe, eine Polstereinrichtung zur Verfügung zu stellen, mittels derer auf einfache und rationelle Weise ein universell benutzbarer Transportschutz für Waren unschiedlicher Art realisierbar ist und eine gute Stoßdämpfung bei einfacher Bauweise erreicht wird.

Erfindungsgemäß ist diese Aufgabe durch eine Polstereinrichtung gelöst, die die Merkmale des Patentanspruches 1 in seiner Gesamtheit aufweist.

Danach besteht eine wesentliche Besonderheit der Erfindung darin, dass Polsterelemente, die an Verbindungslinien miteinander zusammenhängen, eine Reihenanordnung bilden, wobei aus der Reihenanordnung Polstergebilde unterschiedlicher Konfiguration dadurch ausbildbar sind, dass die Reihenanordnung an gewünschten Verbindungslinien gefaltet wird oder dass gewünschte Längenabschnitte zusammenhängender Polsterelemente durch abschnittsweises Abtrennen an Verbindungslinien gebildet werden oder dass einzelne Polsterelemente abgetrennt werden.

Entsprechende Reihen der Polsterelemente und/oder Einzelelemente können an Außenseiten der beispielsweise auf einem palettenartigen Träger stehenden Waren angeordnet werden, wobei die Elementreihen durch Falten an Verbindungslinien auch über Eck eingesetzt werden können. Für den Transport angepasste Kisten oder Schachteln können entfallen, wenn über die an den Waren außenseitig anliegenden Elementreihen eine einen Zusammenhalt bildende Lage geführt ist, beispielsweise in Form einer Schrumpffolie. Für das Darbieten der Waren zum Verkauf ist daher kein Auspacken aus Kisten oder Schachteln erforderlich, sondern lediglich das Abnehmen der äußeren Folie und der Polsterelementreihen, um die Waren für den Zugriff durch den Kunden darzubieten.

Für die Bildung der Reihenanordnung aus miteinander zusammenhängenden Polsterelementen ist erfindungsgemäß im Zuschnitt eine Aufeinanderfolge von Polsterelementen durch Perforationslinien voneinander getrennt, die sich zwischen beiden einander entgegengesetzten Rändern des Zuschnittes im Abstand voneinander parallel erstrecken und die Verbindungslinien bilden, mittels deren durch Falten und/oder Abtrennen Polstergebilde unterschiedlicher Konfiguration ausbildbar sind. Diese Verbindungslinien bilden zwischen zusammenhängenden Polsterelementen einerseits Biegelinien, an denen Seitenteile mit unterschiedlichem Wölbungssinn aneinander angrenzen, und bilden als Perforationslinien auch Trennstellen für das Abtrennen gewünschter Längen der Reihenanordnung von Polsterelementen, beispielsweise durch Abreißen.

Vorzugsweise weist der aus Wellpappe gebildete Zuschnitt eine offene Welle an derjenigen Seite auf, die die Außenseite des gefalteten Polsterelementes bildet. Durch die offene Welle ist die Oberfläche nicht zu glatt, so dass Polsterelemente einen besseren Sitz an den betreffenden Waren haben.

Bei der Polstereinrichtung besitzt jeweils mindestens eine der Faltlinien an Deckelteil und Bodenteil des jeweiligen Polsterelements einen eine Wölbung des angrenzenden Seitenteils bewirkenden bogenförmig gekrümmten Verlauf. Durch die Wölbung zumindest eines Seitenteiles gegenüber dem anderen Seitenteil ist ein kissenartiges Polster gebildet, das durch die Nachgiebigkeit der Wölbung als Stoßdämpfer wirkt. Die bevorzugte Verwendung offener Wellpappe ermöglicht die Herstellung besonders geschmeidiger Polster, andere faltbare Materialien können jedoch ebenfalls eingesetzt werden.

Bei besonders vorteilhaften Ausführungsbeispielen weisen beide Faltlinien sowohl an Deckelteil als auch an Bodenteil zumindest eines Polsterelements jeweils einen bogenförmig gekrümmten Verlauf, insbesondere eine zueinander konvexe Krümmung, auf. Dadurch sind beide Seitenteile voneinander weg ausgewölbt, so dass ein linsenförmiges Polsterkissen gebildet ist, das mit den voneinander weg gewölbten Flächen einen tragfähigen Dämpfer auch bei höheren, insbesondere stoßartigen Belastungen bildet.

Der Zuschnitt kann so gestaltet sein, dass ein erstes Seitenteil zumindest eines Polsterelements mit seinem an das jeweilige Bodenteil angrenzenden Ende den jeweiligen gekrümmten ersten Rand des Zuschnittes bildet, so dass der Zuschnitt also randseitig die der Wölbung des Seitenteiles entsprechende Krümmung bildet.

Dabei kann der Zuschnitt vorzugsweise so gestaltet sein, dass bei zumindest einem Polsterelement sich zwischen dem dem jeweiligen gekrümmten ersten Rand gegenüberliegenden, jeweiligen geraden zweiten Rand des Zuschnittes und dem Bodenteil ein Versteifungsstreifen befindet, der durch Umlegen an der benachbarten Faltlinie des jeweiligen Bodenteiles an die Innenseite des jeweiligen ersten Seitenteiles anlegbar ist. Um die durch Falten gebildete linsenartige Polsterform zu stabilisieren kann zwischen Verstärkungsstreifen und Innenseite des Seitenteiles eine Klebestelle vorgesehen sein.

Bei bevorzugten Ausführungsbeispielen weist bei zumindest einem Polsterelement der Zuschnitt an seinem jeweiligen gekrümmten ersten Rand eine einen Ansatz des jeweiligen ersten Seitenteiles bildende, vorspringende Lasche auf. Anstelle einer zwischen Verstärkungsstreifen und Seitenteil befindlichen Klebestelle kann die zumindest eine vorspringende Lasche als Steckelement für die Stabilisierung des gefalteten Polsterelementes dienen, indem die zumindest eine Lasche zur Festlegung des jeweiligen ersten Seitenteils am jeweiligen Bodenteil in einen zwischen diesem und dem Verstärkungsstreifen in den Zuschnitt eingeschnittenen Schlitz einsteckbar ist.

Nachstehend ist die Erfindung anhand von in der Zeichnung dargestellten Ausführungsbeispielen im Einzelnen erläutert. Es zeigen:
- Fig. 1: eine schematisiert und gegenüber einer praktischen Ausfüh- rungsform geringfügig verkleinert gezeichnete perspektivische Schrägansicht eines Ausführungsbeispieles der erfindungsge- mäßen Polstereinrichtung, die in Anlage an lediglich zwei Sei- tenbereichen eines Warengebindes angelegt dargestellt ist;
- Fig. 2: eine gegenüber Fig. 1 leicht verkleinert und schematisiert ge- zeichnete perspektivische Schrägansicht, die das Ausfüh- rungsbeispiel der Polstereinrichtung an mehreren Seiten und an der Oberseite des Warengebindes anliegend zeigt;
- Fig. 3: eine Draufsicht eines Teilabschnittes eines ebenflächigen Zu- schnittes aus Wellpappe zur Bildung des Ausführungsbeispie- les der Polstereinrichtung und
- Fig. 4: eine perspektivische Schrägansicht eines hälftig zusammenge- legten Längenabschnittes eines Zuschnittes für ein abgewan- deltes Ausführungsbeispiel mit durch Kleben stabilisierten Polsterelementen.

Fig. 1 zeigt ein Ausführungsbeispiel der erfindungsgemäßen Polstereinrichtung, das lediglich an zwei Seitenbereichen eines Warengebindes aus im großen Ganzen kreiszylindrischen Behältern 2 gebildet ist, von denen in den Fig. lediglich einige beziffert sind. Die Behälter 2 sind auf einem palettenartigen, rechteckförmigen Träger 4 aufrechtstehend angeordnet. Bei der Darstellung von Fig. 1 ist die als Transportschutz dienende Polstereinrichtung bereits teilweise abgenommen, so dass die Reihenanordnung von miteinander zusammenhängenden Polsterelementen 6 nur an zwei Seitenbereiche des Warengebindes aus Behältern 2 angelegt ist. Nach Abnehmen der Reihenanordnung der Polsterelemente 6 sind die Behälter 2, wenn sie auf dem Träger 4 in einem Verkaufsraum dargeboten sind, für den Kunden frei zugreifbar.
Fig. 2 verdeutlicht eine gegenüber Fig. 1 vollständigere Anordnung des Transportschutzes mit mehreren Reihenanordnungen von Polsterelementen 6. Während in Fig. 1 lediglich an einem Eckbereich 8 des Warengebindes die Reihenanordnung über Eck geführt ist, ist in Fig. 2 verdeutlicht, wie Reihen von Elementen 6 auch an den Kanten an der Oberseite der Behälter 2 durch Falten an ihren Verbindungslinien 10 über Eck geführt sind, so dass sich Polsterelemente 6 sowohl an den Seiten als auch der Oberseite der Waren befinden.

Die Fig. 3 zeigt in Draufsicht einen Längenabschnitt eines als Ganzes mit 12 bezeichneten, flachen Zuschnittes, wobei ein Längenabschnitt zur Bildung von vier über die Verbindungslinien 10 miteinander zusammenhängenden Polsterelementen 6 dargestellt ist. Beim vorliegenden Beispiel ist der Zuschnitt 12 aus Wellpappe gebildet, wobei die in Fig. 3 sichtbare Oberseite glatt ist, während sich auf der in Fig. 3 nicht sichtbaren Unterseite die offene Welle der Wellpappe befindet, wie dies durch einen Ausschnitt 14 im glatten Deckblatt der Wellpappe kenntlich gemacht ist. Zur Bildung der Körperform der Polsterelemente 6 durch Faltvorgänge definieren eingeprägte Faltlinien 16 jeweils ein Deckelteil 18. Wie ersichtlich, sind die Faltlinien 16 zueinander derart konvex gewölbt, dass das jeweilige Deckelteil 18 eine elliptische Form besitzt. An das Deckelteil 18 schließen sich ein erstes Seitenteil 20 und ein zweites Seitenteil 22 an. An das vom Deckelteil 18 entfernte Ende des zweiten Seitenteiles 22 schließt sich wiederum ein Bodenteil 24 an, das in der Gestalt dem Deckelteil 18 entspricht und wie dieses durch eingeprägte Faltlinien 26 definiert ist, die in Entsprechung zu den Faltlinien 16 zueinander konvex gekrümmt sind. Bei Falten der Seitenteile 20 und 22 an den Faltlinien 16 und 26 ergibt sich daher für die Seitenteile 20 und 22 eine Wölbung, durch die das jeweilige Polsterelement 6 eine linsenförmige Kissenform annimmt, wie sie am deutlichsten aus der Darstellung von Fig. 2 zu sehen ist. Dabei erfolgt der Faltvorgang so, dass die in Fig. 3 sichtbare, glatte Seite die Innenseite der Polsterelemente 6 bildet.

Während das in Fig. 3 obenliegende, erste Seitenteil 20 den gekrümmten Rand 28 des Zuschnittes 12 bildet, wobei die Krümmung der Krümmung der Faltlinien 16, 26 entspricht, ist der gegenüberliegende Rand 30 des Zuschnittes 12 geradlinig, weil sich das jeweilige Bodenteil 24 in einem Abstand vom Rand 30 befindet. Der Bereich zwischen dem Rand 30 und der benachbarten Faltlinie 26 des jeweiligen Bodenteiles 24 bildet einen Verstärkungsstreifen 32, der beim Falten an die Innenseite des ersten Seitenteiles 20, und zwar angrenzend an den Bereich am gekrümmten Rand 28, anlegbar ist. Um das gefaltete Polsterelement 6 zu stabilisieren, kann der Verstärkungsstreifen 32 mit dem Seitenteil 20 verklebt werden. Bei dem in Fig. 1 bis 3 gezeigten Beispiel erfolgt die Stabilisierung jedoch ohne Verkleben mittels einer Steckverbindung durch Einstecknasen bildende Laschen 34, die als Ansatz des ersten Seitenteiles 20 am gekrümmten Rand 28 vorspringen. Zur Bildung einer Steckverbindung ist am Bodenteil 24, angrenzend an den Verstärkungsstreifen 32, ein eine Unterbrechung der Faltlinie 26 bildender Schlitz 36 eingeschnitten.

Die Verbindungslinien 10 erfüllen eine Mehrfachfunktion. Zum einen bilden sie zwischen zusammenhängenden Polsterelementen 6 Biegelinien an den Stossstellen zwischen gegensinnig gewölbten Seitenteilen 20, 22 aneinanderhängender Polsterelemente 6. Zum anderen bilden sie die Trennlinie für das Abtrennen gewünschter Längenbereiche oder einzelner Polsterelemente 6. Schließlich können die Verbindungslinien 10 auch Faltlinien bilden, wenn zusammenhängende Elementreihen an zu schützenden Waren über Eck geführt werden, wie dies in Fig. 1 und 2 zu sehen ist. Die Verbindungslinien 10 können, um Trennlinien zu bilden, die ein Abreißen ermöglichen, durch entsprechende Perforationslinien gebildet sein.

Fig. 4 verdeutlicht ein abgewandeltes Beispiel, bei dem die Stabilisierung der gebildeten Polsterelemente 6 nicht durch eine Steckverbindung mittels Laschen 34 und Schlitzen 36 erfolgt, sondern mittels einer Klebeverbindung zwischen Verstärkungsstreifen 32 (Fig. 3) und Innenseite des ersten Seitenteiles 20. Bei dem in Fig. 4 gezeigten, verklebten Zustand ist der Zuschnitt 12 um Biegelinien 40 und 42 umgelegt und zur flächigen Form zusammengelegt, wobei sich die Biegelinien 40 und 42 jeweils mittig im zweiten Seitenteil 22 bzw. ersten Seitenteil 20 senkrecht zu den Verbindungslinien 10 erstrecken. Für den Faltvorgang zur Bildung der Polsterelemente 6 muss bei vorhandener Verklebung der Zuschnitt 12 lediglich um die Biegelinien 40, 42 aufgestellt werden, wobei Faltvorgänge an den Faltlinien 16 und 26 praktisch selbsttätig im Zuge des Aufrichtens des Zuschnittes 12 erfolgen. In einem weiteren Unterschied gegenüber dem ersten Ausführungsbeispiel sind am gekrümmten, an die Deckelteile 18 anschließenden Endrand 28 anstelle der in Fig. 3 gezeigten kleinflächigen Laschen 34 großflächige Ansätze 44 gebildet, von denen in Fig. 4 einer aufgestellt dargestellt ist und die als Grifflasche oder als Verankerungselement für eine Anbringung der Polstereinrichtung an zu schützenden Waren oder für andere Zwecke dienen können.

## Patentansprüche

1. Polstereinrichtung für den Einsatz als Transportschutz für handelbare Waren (2), die durch Falten aus einem insbesondere aus Wellpappe bestehenden, flachen Zuschnitt (12) gebildet ist, der eine Aufeinanderfolge von Polsterelementen (6) aufweist und in dem vorgeprägte Faltlinien (16, 26) zwischen einem ersten Seitenteil (20) und einem zweiten Seitenteil (22) ein Deckelteil (18) und ein Bodenteil (24) des jeweiligen Polsterelements (6) definieren, wobei jeweils mindestens eine der Faltlinien (16, 26) an Deckelteil (18) und Bodenteil (24) eine Wölbung des angrenzenden Seitenteils (20, 22) bewirkenden bogenförmig gekrümmten Verlauf besitzt, **dadurch gekennzeichnet, dass** im Zuschnitt (12) die Aufeinanderfolge von Polsterelementen (6) durch Perforationslinien voneinander getrennt sind, die sich zwischen beiden, einander entgegengesetzten Rändern (28, 30) des Zuschnitts (12) im Abstand voneinander parallel erstrecken und Verbindungslinien (10) bilden, mittels deren durch Falten und/oder Abtrennen Polstergebilde unterschiedlicher Konfiguration **dadurch** ausbildbar sind, dass die Reihenanordnung der Aufeinanderfolge von Polsterelementen (6) an gewünschten Verbindungslinien (10) gefaltet wird oder dass gewünschte Längenabschnitte zusammenhängender Polsterelemente (6) durch abschnittsweises Abtrennen an Verbindungslinien (10) gebildet oder dass einzelne Polsterelemente (6) abgetrennt werden.

2. Polstereinrichtung nach Anspruch 1, **dadurch gekennzeichnet, dass** beide Faltlinien (16, 26) an Deckelteil (18) und Bodenteil (24) des zumindest einen Polsterelements (6) jeweils einen bogenförmig gekrümmten Verlauf besitzen.

3. Polstereinrichtung nach Anspruch 2, **dadurch gekennzeichnet, dass** beide Faltlinien (16, 26) an Deckelteil (18) und Bodenteil (24) des zumindest einen Polsterelements (6) jeweils eine zueinander konvexe Krümmung besitzen.

4. Polstereinrichtung nach einem der vorhergehenden Ansprüche, **dadurch gekennzeichnet, dass** ein erstes Seitenteil (20) zumindest eines Polsterelements (6) mit seinem an das jeweilige Bodenteil (24) angrenzenden Ende den jeweiligen gekrümmten ersten Rand (28) des Zuschnittes (12) bildet.

5. Polstereinrichtung nach Anspruch 4, **dadurch gekennzeichnet, dass** bei dem zumindest einen Polsterelement (6) sich zwischen dem dem jeweiligen gekrümmten ersten Rand (28) gegenüberliegenden jeweiligen geraden zweiten Rand (30) des Zuschnittes (12) und dem jeweiligen Bodenteil (24) ein Verstärkungsstreifen (32) befindet, der durch Umlegen an der benachbarten Faltlinie (26) des jeweiligen Bodenteiles (24) an die Innenseite des jeweiligen ersten Seitenteiles (20) anlegbar ist.

6. Polstereinrichtung nach Anspruch 4 oder Anspruch 5, **dadurch gekennzeichnet, dass** bei dem zumindest einen Polsterelement (6) der Zuschnitt (12) an seinem jeweiligen gekrümmten ersten Rand (28) eine einen Ansatz am jeweiligen ersten Seitenteil (20) bildende, vorspringende Lasche (34) aufweist.

7. Polstereinrichtung nach Anspruch 6, **dadurch gekennzeichnet, dass** die zumindest eine Lasche (34) zur Festlegung des jeweiligen ersten Seitenteils (20) am jeweiligen Bodenteil (24) in einen zwischen diesem und dem Verstärkungsstreifen (32) in den Zuschnitt (12) eingeschnittenen Schlitz (36) einsteckbar ist.

8. Polstereinrichtung nach einem der vorhergehenden Ansprüche, **dadurch gekennzeichnet, dass** der Zuschnitt (12) aus Wellpappe gebildet ist, die eine offene Welle an derjenigen Seite aufweist, die die Außenseite des jeweiligen gefalteten Polsterelements (6) bildet.

## Claims

1. A cushioning device for use as transport protection for marketable goods (2) which is formed by the folds of a flat blank (12) made in particular of corrugated cardboard, which has a series of cushion elements (6) and in which predetermined folding lines (16, 26) between a first side part (20) and a second side part (22) define a top part (18) and a bottom part (24) of the respective cushion element (6), at least one of the folding lines (16, 26) respectively on the top part (18) and the bottom part (24) having an arched, curved extension causing bowing of the adjacent side part (20,22), **characterised in that** in the blank (12) the series of cushion elements (6) are separated from one another by perforation lines which extend in parallel, spaced apart from one another, between both opposing edges (28, 30) of the blank (12) and form connection lines (10) by means of which, by folding and/or separating, cushion structures with different configurations can be formed by the row configuration of the series of cushion elements (6) being folded at desired connection lines (10) or that desired length sections of connected cushion elements (6) are formed by partial separation at connection lines (10) or that individual cushion elements (6) are separated.

2. The cushioning device according to Claim 1, **characterised in that** both folding lines (16, 26) on the top part (18) and the bottom part (24) of the at least one cushion element (6) respectively have an arched, curved extension.

3. The cushioning device according to Claim 2, **characterised in that** both folding lines (16, 26) on the top part (18) and the bottom part (24) of the at least one cushion element (6) respectively have a curvature convex in relation to one another.

4. The cushioning device according to any of the preceding claims, **characterised in that** a first side part (20) of at least one cushion element (6) forms the respective curved first edge (28) of the blank (12) with its end adjacent to the respective bottom part (24).

5. The cushioning device according to Claim 4, **characterised in that** with the at least one cushion element (6) there is a reinforcement strip (32) between the respective straight second edge (30) of the blank (12) lying opposite the respective curved first edge (28) and the respective bottom part (24) which, by placing on the adjacent folding line (26) of the respective bottom part (24), can be placed against the inside of the respective first side part (20).

6. The cushioning device according to Claim 4 or Claim 5, **characterised in that** with the at least one cushion element (6) the blank (12) has on its respective curved first edge (28) a protruding tab (34) forming a projection on the respective first side part (20).

7. The cushioning device according to Claim 6, **characterised in that** the at least one tab (34) for securing the respective first side part (20) to the respective bottom part (24) can be inserted into a slot (36) made in the blank (12) between said bottom part and the reinforcement strip (32).

8. The cushioning device according to any of the preceding claims, **characterised in that** the blank (12) is formed from corrugated cardboard which has an open corrugation on the side which forms the outside of the respective folded cushion element (6).

## Revendications

1. Dispositif de rembourrage à utiliser comme protection dans le transport de marchandises (2), qui est formé par pliage d'un flan (12) plat, notamment en carton ondulé, qui a une succession d'éléments (6) de rembourrage, et dans lequel des lignes (16, 26) de pliage pré-estampées entre une première partie (20) latérale et une deuxième partie (22) latérale définissent une partie (18) de couvercle et une partie (24) de fond de l'élément (6) de rembourrage respectif, dans lequel respectivement au moins l'une des lignes (16, 26) de pliage sur la partie (18) de couvercle et sur la partie (24) de fond a un tracé courbé en forme d'arc, provoquant une voussure de la partie (20, 22) latérale voisine, **caractérisé en ce que**, dans le flan (12), les éléments de rembourrage qui se succèdent sont séparés les uns des autres par des lignes de perforation, qui s'étendent parallèlement en étant à distance les unes des autres entre deux bords (28, 30) mutuellement opposés du flan (12) et qui forment des lignes (10) de liaison, au moyen desquelles, par pliage et/ou par séparation, des structures de rembourrage de configuration différente peuvent être formées par le fait que l'agencement en rangée de la succession d'éléments (6) de rembourrage est plié sur des lignes (10) de liaison souhaitée ou par le fait que des segments en longueur souhaités d'éléments (6) de rembourrage d'un seul tenant sont formés par séparation segment par segment sur des lignes (10) de liaison ou par le fait que des éléments (6) de rembourrage individuels sont séparés.

2. Dispositif de rembourrage suivant la revendication 1, **caractérisé en ce que** deux lignes (16, 26) de rembourrage, sur la partie (18) de couvercle et sur la partie (24) de fond du au moins un élément (6) de rembourrage, ont respectivement un tracé courbé en forme d'arc.

3. Dispositif de rembourrage suivant la revendication 2, **caractérisé en ce que** deux lignes (16, 26) de pliage sur la partie (18) de couvercle et sur la partie (24) de fond du au moins un élément (6) de rembourrage ont respectivement une courbure convexe l'une par rapport à l'autre.

4. Dispositif de rembourrage suivant l'une des revendications précédentes, **caractérisé en ce qu'**un premier côté (20) latéral d'au moins un élément (6) de rembourrage forme, par son extrémité voisine de la partie (24) de fond respective, le premier bord (28) courbé respectivement du flan (12).

5. Dispositif de rembourrage suivant la revendication 4, **caractérisé en ce que**, pour le au moins un élément (6) de rembourrage, il se trouve, entre respectivement le deuxième bord (30) rectiligne du flan (12) opposé au premier bord (28) respectif courbé et la partie (24) de fond respective, une bande de renfort, qui, par pliage sur la ligne (26) de pliage voisine de la partie de fond (24) respective, peut être appliquée à la face intérieure du premier côté (20) latéral respectif.

6. Dispositif de rembourrage suivant la revendication 4 ou la revendication 5, **caractérisé en ce que** pour le au moins un élément (6) de rembourrage, le flan (12) a, sur son premier bord (28) respectif courbé, une patte (34) en saillie formant un prolongement à la première partie (20) latérale respective.

7. Dispositif de rembourrage suivant la revendication 6, **caractérisé en ce que** la au moins une patte (34) peut, pour la fixation de la première partie (20) latérale respective à la partie de fond (24) respective, être enfilée dans une fente (36) pratiquée entre cette partie de fond et la bande (32) de renfort dans le flan (12).

8. Dispositif de rembourrage suivant l'une des revendications précédentes, **caractérisé en ce que** le flan (12) est en carton ondulé, qui comporte une ondulation ouverte du côté qui forme le côté extérieur de l'élément (6) de rembourrage plié.
